# EUROPÄISCHE PATENTSCHRIFT

(11) **EP 2 815 408 B1**
(45) Veröffentlichungstag und Bekanntmachung des Hinweises auf die Patenterteilung: **09.10.2019**
(21) Anmeldenummer: 12826525.3
(22) Anmeldetag: 07.12.2012
(51) Int. Cl.: H01B 17/30, H01J 5/36, H01P 5/10, H01R 24/52, H05K 3/30

(54) **HF-DURCHFÜHRUNG**
RF BUSHING
TRAVERSÉE HF

(30) Priorität: 14.02.2012 DE 102012003054
(43) Veröffentlichungstag der Anmeldung: 24.12.2014
(73) Patentinhaber: HENSOLDT Sensors GmbH, 82024 Taufkirchen (DE)
(72) Erfinder: LAUSCH, Michael, 69469 Weinheim (DE); CHMELICEK, Albert, 89129 Langenau (DE); MAYR, Harald, 89233 Neu-Ulm (DE); HÖFIG, Dirk, 89079 Ulm (DE)
(74) Vertreter: LifeTech IP Spies & Behrndt Patentanwälte PartG mbB
(86) Internationale Anmeldenummer: PCT/DE2012/001176
(87) Internationale Veröffentlichungsnummer: WO 2013/120469

(56) Entgegenhaltungen:
- US-A- 5 223 672
- US-A- 5 866 851
- US-A1- 2009 295 494
- US-B1- 6 841 731

## Beschreibung

Die Erfindung betrifft eine Leiterplatte, Wellenleiter oder Gehäuse mit einer Durchgangsbohrung und darin eingebrachter HF-Durchführung, gemäß den Merkmalen des Oberbegriffs Patentanspruchs 1.

Üblicherweise sind Durchführungen aus Glas und Metall gefertigt, wobei das Glas in einem Loch in der Verpackungswand angeordnet ist, als eine isolierende Unterstützung und Dielektrikum dient, die einen geraden Metallstift, den Übertragungsleitungsleiter, in einer isolierten Beziehung mit den Wänden der Metallverpackung hält und als eine undurchdringliche Barriere für die Außenumgebung dient.

Die US 5,376,901 offenbart eine hermetisch abgedichtete Millimeterwellenleitereinführungsübergangsdurchführung zum Hindurchleiten elektrischer Signale hoher Frequenz in einen Schaltkreis, der mindestens einen Wellenleiter einschließt. Sie benutzt Glas, um den von einem Ring und dem Stift definierten Innenraum auszufüllen, um den Stift innerhalb des Rings und isoliert von der Wellenleiterwand hermetisch abzudichten.

Weitere HF-Durchführungen sind z.B. aus DE 699 23 805 T2 oder DE 20 2009 001 395 U1 bekannt.

US 7,517,258 B1 beschreibt eine HF-Durchführung aus zwei, einen Mittelleiter umschließenden Hülsen, welche miteinander verschweißt sind, wobei eine Hülse vollständig mit einem dielektrischen Material gefüllt ist. Aus US 6,841,731 B1 ist eine weitere HF-Durchführung bekannt, bei welcher eine HF-Durchführung mittels einer Hülse gebildet ist, deren Länge der Durchgangsbohrung durch ein Gehäuse entspricht.

US 5,223,672 A beschreibt eine hermetische Durchführung, bei der eine Füllung mit Dielektrikum zwischen dem Mittelleiter und der Hülse vorliegt, wobei die Hülse ein Kragenteil aufweist und die Länge der Hülse der Länge der Durchgangsbohrung entspricht.

Bei der Konstruktion der HF-Durchführung wird Borosilikatglas zwischen dem zentralen Metallstift, typischerweise einem aus Kovar-Material gebildeten Stift, und dem äußeren Endring zurückfließen gelassen. Beim Zurückfließen bildet das geschmolzene Glas einen Glasmeniskus um einen Teil der Länge des Stifts. Beim Härten bildet das Glas eine starke Außendichtung.

Trotz ihrer Wirksamkeit haben solche Glas-Metall-Durchführungen einen Nachteil. Sie sind nicht dauerhaft. Das Glas ist spröde. Wenn der vom Glas eingeschlossene Metallstift der Durchführung bei der Handhabung oder dem Testen gebogen oder deformiert wird, werden Glasteilchen bei dem den Stift umgebenden Glasmeniskus gebrochen. Dieser Bruch gefährdet die Unversehrtheit der Durchführung. In einigen Fällen treten radiale Risse oder Risse entlang des Umfangs im Glas auf.

Weitere Nachteile von herkömmlichen Glas-Metall-Durchführungen sind, dass der Anschluss einen so genannten Luftkoax aufweist. Fig. 1 zeigt eine schematische Schnittdarstellung einer Glas-Metall-Durchführung D in einem Gehäuse aus dem Stand der Technik. Mit dem Bezugszeichen 1 ist die Wandung eines Gehäuses bezeichnet. Die Durchgangsbohrung DB weist einen ersten Durchmesser GD und einen zweiten Durchmesser KD auf. In dem Bereich der Durchgangsbohrung DB mit dem größeren Durchmesser GD ist eine HF-Durchführung eingebracht. Die HF-Durchführung umfasst einen Ringkörper RK, welcher mit einem dielektrischen Material DK gefüllt ist. Axial in dem Ringkörper ist ein Mittelleiter ML zur Führung der HF-Signale angeordnet. Der Mittelleiter ML ragt in den Innen- und Außenbereich IB, AB des Gehäuses. Im Innenbereich IB kann ein Anschluss des Mittelleiters ML an ein Substrat (nicht dargestellt) z.B. eine Mikrostreifenleitung oder einem Hohlleiter erfolgen. Der Anschluss kann allerdings aus fertigungstechnischen Gründen nicht direkt am Austritt des Mittelleiters ML aus dem mit einem dielektrischen Material DK gefüllten Ringkörpers RK erfolgen. Somit entsteht zwischen dem Austritt des Mittelleiters ML aus dem mit einem dielektrischen Material DK gefüllten Ringkörpers RK und dem Anschluss des Mittelleiters ML an ein Substrat ein so genannter Luftkoax LK. Dadurch ergeben sich Übertragungsfehler und Signalverluste.

Aufgabe der Erfindung ist es, eine HF-Durchführung für eine Einbringung in einer Durchgangsbohrung einer Leiterplatte, Wellenleiter oder Gehäuse anzugeben, bei welcher ein direkter Anschluss an ein Substrat möglich ist.

Diese Aufgabe wird gelöst durch die Leiterplatte, Wellenleiter oder Gehäuse mit einer Durchgangsbohrung und darin eingebrachter HF-Durchführung mit den Merkmalen des Anspruchs 1. Weitere vorteilhafte Ausführungen der Erfindung sind Gegenstand von Unteransprüchen.

Die erfindungsgemäß in die Leiterplatte-, Wellenleiter- oder Gehäusedurchgangsbohrung eingebrachte HF-Durchführung umfasst eine mit einem dielektrischen Material vollständig ausgefüllte Hülse und einen in der Hülse axial angeordneten Mittelleiter zur Übertragung von HF-Signalen. Gemäß der Erfindung weist die Hülse an einem Ende ein sich radial nach außen erstreckendes Kragenteil auf. Das Kragenteil hat einen Außendurchmesser, größer ist als die zentrale Öffnung der Durchgangsbohrung. Gemäß der Erfindung entspricht die Länge der mit dem dielektrischen Material vollständig gefüllten Hülse der Länge der Durchgangsbohrung in der Leiterplatte, Wellenleiter oder Gehäuse.

Durch den fehlenden Luftkoax ist mit der erfindungsgemäßen HF-Durchführung ein leichteres Kontaktieren des Mittelleiters an ein Substrat möglich.

Die Hülse ist hierbei aus Kovar gefertigt. Als dielektrisches Material wird Sinterglas verwendet. Der Vorteil hierbei ist, dass sich Sinterglas thermisch und chemisch besser mit Kovar verbindet als mit oxidischen Oberflächen, z.B. Wolfram. Eine Verbindung mit Eisen ist wegen der stark unterschiedlichen Ausdehnungskoeffizienten nicht möglich.

Die Erfindung sowie weitere vorteilhafte Ausgestaltungen werden anhand von Zeichnungen näher erläutert. Es zeigen:
- Fig. 1: eine schematische Darstellung einer HF-Durchführung in einem Gehäuse nach dem Stand der Technik,
- Fig. 2: eine schematische Darstellung einer erfindungsgemäßen HF-Durchführung.

Fig. 2 zeigt eine schematische Darstellung einer erfindungsgemäßen HF-Durchführung. Mit dem Bezugszeichen 1 ist die Wandung eines Gehäuses bezeichnet. Das Gehäuse 1 weist eine Durchgangsbohrung DB auf, in welche die erfindungsgemäße HF-Durchführung D eingebracht ist.

Die HF-Durchführung D weist einen Ringkörper RK, welcher mit einem dielektrischen Material DK gefüllt ist. Axial in dem Ringkörper RK ist ein Mittelleiter ML zur Führung der HF-Signale angeordnet. Der Mittelleiter ML ragt in den Innen- und Außenbereich IB, AB des Gehäuses 1. Im Innenbereich IB kann ein Anschluss des Mittelleiters ML an ein Substrat (nicht dargestellt) z.B. eine Mikrostreifenleitung oder einem Hohlleiter erfolgen.

An einem Ende der Hülse weist die HF-Durchführung D ein sich radial nach außen erstreckendes Kragenteil K auf. Das Kragenteil K weist einen Außendurchmesser DM_K auf, welcher größer ist als der Durchmesser DM_DB der Durchgangsbohrung DB des Gehäuses.

Der Ringkörper RK kann in die Durchgangsbohrung DB eingeklebt oder eingelötet werden.

Mit der erfindungsgemäßen HF-Durchführung können HF-Signale von bis zu 40 GHz übertragen werden.

Die HF-Durchführung kann eine Glas-Metall-Durchführung sein.

Zweckmäßig weist das Gehäuse 1 eine für das Kragenteil K passende Aussparung auf.

## Patentansprüche

1. Leiterplatte, Wellenleiter oder Gehäuse mit einer Durchgangsbohrung (DB) und darin eingebrachter HF-Durchführung, wobei die HF-Durchführung folgende Merkmale umfasst
- eine mit einem dielektrischen Material (DK), als undurchdringliche Barriere für die Außenumgebung, gefüllte Hülse (RK) aus Kovar und
- einen in der Hülse (RK) axial angeordneten Mittelleiter (ML) zur Übertragung von HF-Signalen, wobei die Hülse (RK) an einem Ende ein sich radial nach außen erstreckendes Kragenteil (K) aufweist, wobei das Kragenteil (K) einen Außendurchmesser' (DM_K) hat, der größer ist als die zentrale Öffnung (DM_DB) der Durchgangsbohrung (DB), **dadurch gekennzeichnet, dass** die Hülse (RK) mit Sinterglas als dielektrischem Material vollständig gefüllt ist und der Länge der Durchgangsbohrung (DB) entspricht, wobei durch den fehlenden Luftkoax ein leichteres Kontaktieren des Mittelleiters an ein Substrat ermöglicht wird.

2. Leiterplattte, Wellenleiter oder Gehäuse nach Anspruch 1, **dadurch gekennzeichnet, dass** die HF-Durchführung in die Durchgangsbohrung (DB) eingeklebt oder eingelötet ist.

## Claims

1. Circuit board, waveguide or housing, comprising a through-hole (DB) and an RF feedthrough inserted therein, the RF feedthrough comprising the following features
- a Kovar sleeve (RK) filled with a dielectric material (DK), as an impermeable barrier to the external environment and
- a central conductor (ML) for the transmission of RF signals which is arranged axially in the sleeve (RK), the sleeve (RK) having a radially outwardly extending collar part (K) at one end, the collar part (K) having an outer diameter (DM_K) which is larger than the central opening (DM_DB) of the through-hole (DB), **characterized in that** the sleeve (RK) is completely filled with sintered glass as the dielectric material and corresponds to the length of the through-hole (DB), the lack of an air coax making it easier for the central conductor to contact a substrate.

2. Circuit board, waveguide or housing according to claim 1, **characterized in that** the RF feedthrough is glued or soldered into the through-hole (DB).

## Revendications

1. Carte de circuit imprimé, guide d'ondes ou boîtier comportant un trou traversant (DB) et une traversée RF montée dans celui-ci, la traversée RF présentant les caractéristiques suivantes :
- un manchon (RK) en kovar rempli d'un matériau diélectrique (DK) comme barrière impénétrable à l'environnement extérieur, et
- un conducteur central (ML) disposé axialement dans le manchon (RK), permettant de transmettre des signaux RF, le manchon (RK) présentant à une extrémité une partie de collerette (K) s'étendant radialement vers l'extérieur, la partie de collerette (K) ayant un diamètre extérieur (DM_K) plus grand que l'ouverture centrale (DM_DB) du trou traversant (DB), **caractérisée en ce que** le manchon (RK) est entièrement rempli de verre fritté comme matériau diélectrique et correspond à la longueur du trou traversant (DB), l'absence du substrat Luftkoax facilitant la mise en contact du conducteur central avec un substrat.

2. Carte de circuit imprimé, guide d'ondes ou boîtier selon la revendication 1, **caractérisée en ce que** la traversée RF est collée ou soudée dans le trou traversant (DB).
